# NEUE EUROPÄISCHE PATENTSCHRIFT

(11) **EP 0 099 522 B2**
(45) Veröffentlichungstag und Bekanntmachung des Hinweises auf die Entscheidung über den Einspruch: **14.03.1990**
(45) Hinweis auf die Patenterteilung: 11.02.1987
(21) Anmeldenummer: 83106677.4
(22) Anmeldetag: 07.07.1983
(51) Int. Cl.: H01T 1/20, H01T 13/00

(54) **Funkenstrecke mit einem gasgefüllten Gehäuse**
Spark gap with a gas-filled housing
Eclateur comportant un boîtier rempli d'un gaz

(30) Priorität: 23.07.1982 DE 3227668
(43) Veröffentlichungstag der Anmeldung: 01.02.1984
(73) Patentinhaber: SIEMENS AKTIENGESELLSCHAFT, 80333 München (DE)
(72) Erfinder: Lange, Gerhard, Ing. grad., D-1000 Berlin 20 (DE); Boy, Jürgen, Ing. grad., D-1000 Berlin 28 (DE); Gründahl, Peter, D-1000 Berlin 31 (DE)

(56) Entgegenhaltungen:
- WO-A-82/01792
- DE-A- 2 602 569
- FR-A- 1 394 234
- US-A- 3 388 274
- US-A- 3 956 657
- US-A- 3 995 183
- US-A- 4 037 266
- Meyers Grosses Universal Lexikon, Bd.9 (1983)

## Beschreibung

Die vorliegende Erfindung betrifft eine Vorfunkenstrecke für eine Zündkerze eines Ottomotors gemäß dem Oberbegriff des Patentanspruchs 1. Eine derartige Vorfunkenstrecke ist in der US-PS 3,956,657 beschrieben. Der in der internationalen Anmeldung WO 82/01792 beschriebene Überspannungsableiter umfaßt eine Funkenstrecke beide die Elektroden jeweils aus einem Lötflansch einem dünwandigen, kegelstumpfförmigen Teil und einem Teil aus Vollmaterial zusammengesetzt sind, und bei der das zylinderförmige Gehäuse Gehäusestirnflächen besitzt, an die die Lötflansche (4) an die Gehäusestirnflächen (3) vakuumdicht anschließen, wobei jeweils das kegelstumpfförmige Teil und das Teil aus Vollmaterial in das Gehäuse hineinragen.

Die Aufgabe, die der vorliegenden Erfindung zugrundeliegt, besteht bei einer Vorfunkenstrecke gemäß dem Oberbegriff des Patentansprüches 1 in einer Erhöhung der Zündspannung auf etwa 18kV, wobei gewährleistet sein soll, daß bei einer Reihenschaltung mit Zündkerzen die Verlustleistung der Vorfunkenstrecke nur etwa 10% beträgt, die Zündspannung wenig streut und auch bei langer Betriebszeit konstant bleibt. Diese Aufgabe wird durch das Kennzeichen des Patentanspruches 1 gelöst.

Durch das Zusammenwirken der Merkmale des Anspruches 1 besitzt die erfindungsgemäße Vorfunkenstrecke eine Durchbruchsspannung von 18kV, verbraucht im Falle einer in Reihe geschalteten Zündkerze nur etwa 10% Eigenverlustleistung gegenüber 90% in der Zündkerze und gewährleistet eine gleichmäßige Durchbruchspannung.

Durch die vorgeshene Dimensionierung des Zündpunktabstandes werden Zündspannungsschwankungen vermieden, die durch Einflüsse einer enge angekoppelten Gehäusewand hervorgerufen werden könnten.

Die Erindung wird an einer Figur erläutert. Sie zeigt ein Ausführungsbeispiel einer erfindungsgemäßen Funkenstrecke in teilweise geschnittener Ansicht.

Ein zylinderförmiges, isolierendes Gehäuse 1, vorzugsweise aus Keramik, ist mit Lötflanschen 4 von Elektroden 2 vakuumdicht verlötet. Anschließend en die Lötflansche 4 weisen die Elektroden 2 einen dünnwandigen, kegelstumpfförmigen Teil 5 auf, an den sich ein Teil 7 aus Vollmaterial anschließt. Der Teil 7 endet in der Stirnfläche 8. Er ist vorteilhaft zylinderförmig oder verjüngt sich kegelstumpfförmig zur Stirnfläche 8 hin. Der Lötflansch 4 ist auf die Gehäusestirnflächen 3 vakuumdicht aufgelötet.

Um Schwankungen der Züdspannung zu vermeiden, ist die Summe der Abstände zwischen Elektrodenkante 11 und Zündpunkt 10 großer als der Elektrodenabstand.

Die Elektroden 2 sind im Bereich der Stirnflächen 8 angefast. Die Fase 9 weist in radialer Richtung eine Breite von etwa 1 mm auf. Sie ist unter 45° gegen die Rotationsachse der Elektroden geneigt. Dadurch wird bei einer Gasfüllung aus 97 Gew.-% Stickstoff und etwa 3 Gew.-% Wasserstoff und bei einem Gasdruck von etwa 15 bar und geringem Elektrodenabastand von ca. 0,5 mm eine reproduzierbare Durchbruchspannung erreicht. Durch diese Ausführungsform können die Eigenverluste der Vorfunkenstrecke bei Serienschaltung zu einer Zündkerze eines Otto-Motors auf etwa 10% begrenzt werden. Anschlußzapfen 6 sind mit einem Gewinde versehen.

## Patentansprüche

Vorfunkenstrecke für eine Zündkerze eines Ottomotors, bestehend aus einem zylinderförmigen, isolierenden Gehäuse (1) mit zwei in das Gehäuse hineinragenden, einander axial gegenüberstehenden und mit dem Gehäuse vakuumdicht verbundenen Elektroden (2), bei der die Elektroden (2) zumindest teilweise aus Vollmaterial bestehen und jeweils eine Stirnflächen (8) aufweisen und die beiden sich gegenüberliegenden Stirnflächen (8) einen Abstand von etwa 0,5 mm haben und einen Entladungsspalt bilden und der das Gehäuse (1) mit einem inerten Gas mit einem Druck von mehreren Bar gefüllt ist, dadurch gekennzeichnet, daß das Gehäuse (1) Stirnflächen (3) aufweist, daß die Elektron jeweils eine Lötflansch (4) - der mit einer Stirnfläche (3) des Gehäuses (1) verbunden ist -, einen dünnwandigen, kegelstumpfförmigen Teil (5) und eien Teil (7) aus Vollmaterial aufweisen und aus einem gasarmen Material wie zum Beispiel reinem Kupfer oder Nickel bestehen, daß die Teile (7) aus Vollmaterial am Rand der Stirnflächen (8) eine verrrundete Kante mit einem Radius von 0,7 mm oder eine angefaste Kante (9) mit einer Phase von 1 mm/45° aufweisen, daß an der Innenwand des Gehäuses im Bereich der Entladungsstrecke ein Zündpunkt (10) so angebracht ist, daß die Summe der beiden kürzesten Abstände des Zündpunktes von de beiden Elektrodenoberflächen (11) größer als der Abstand der Stirnflächen (8) der beiden Elektroden (2) ist, und daß inerte Gas aus einem Gemisch aus 97 Gew.-% Stickstoff une etwa 3 Gew.-% Waserstoff besteht und der Gasdruck im Gehäuse etwa 15 bar beträgt.

## Revendications

Eclateur pour une bougie d'allumage d'un moteur à allumage commandé, constitué d'une enveloppe (1) cylindrique, isolante, et comportant deux électrodes (2) pénétrant dans l'enveloppe, se faisant face axialement l'une à l'autre et reliées, d'un manière étanche au vide, à l'enveloppe, les électrodes (2) étant consistuées au moins partiellement d'une partie pleine et comportant chacune une surface frontale (8) et les deux surfaces frontales (8) qui se font face étant à une distance de 0,5 mm environ et formant un entrefer de décharge, l'enveloppe (1) étant emplie d'un gaz inerte sous une pression de plusieurs bar, caractérisé en ce que l'enveloppe (1) comporte des surfaces frontales (3), en ce que les électrodes sont constituées chacune d'un bourrelet de brasure (4), qui est relié à l'une des surfaces frontales (3) de l'enveloppe (1), d'une partie (5) tronconique et à paroi mince et d'une partie pleine (7) et sont en un matériau pauvre en gaz comme part exemple le cuivre ou le nickel pur, en ce que la partie pleine (7) comporte au bord de la surface frontale (8) un bord arrondi d'un rayon de 0,7 mm ou un bord biseauté (9) ayant un biseau de 1 mm/45°, en ce que, sur la paroi intérieure de l'enveloppe et dans la région de la zone de décharge, est fixé un point d'amorçage (10) de mainère que la somme des deux distances les plus courtes du point d'amorçage aux deux surfaces des électrodes (11) soit supérieure à la distance entre les surfaces frontales (8) des deux électrodes (2), et
en ce que le gaz inerte est un mélange de 97% en poids d'azote et d'environ 3% en poids d'hydrogène et la pression du gaz dans l'enveloppe est de 15 bar environ.

## Claims

Series connected spark gap for a spark plug of an Otto engine, consisting of a cylindrical insulating housing (1) with two electrodes (2) which project into the housing, are situated axially opposite each other and are connected vacuum tight to the housing, in which the electrodes (2) consist at least partly of solid material and each have an end face (8), and the two end faces (8) situated opposite each other are separated by a distance of approximately 0.5 mm and form a discharge gap, and in which the housing (1) is filled with an inert gas with a pressure of several bars, characterised in that the housing (1) has end faces (3), and in that the electrodes each have a soldered flange (4) - which is connected to an end face (3) of the housing (1) - a thin-walled, truncated-cone shaped part (5) and a part (7) consisting of solid material, and consist of a material deficient in gas, such as, for example, pure copper or nickel, and in that the parts (7) consisting of solid material have on the rim of the end faces (8) a rounded edge with a radius of 0.7 mm or a chamfered edge (9) with a bevel of 1 mm/45°, and in that an ignition point (10) is mounted on the inner wall of the housing in the region of the discharge gap in such a way that the sum of the two shortest distances of the ignition point from the two electrode surfaces (11) is greater than the spacing between the end faces (8) of the two electrodes (2), and in that the inert gas consists of a mixture of 97% by weight nitrogen and approximately 3% by weight of hydrogen, and the gas pressure in the housing amounts to approximately 15 bars.
